# EUROPÄISCHE PATENTANMELDUNG

(11) **EP 4 765 094 A1**
(43) Veröffentlichungstag der Anmeldung: **24.06.2026**
(21) Anmeldenummer: 25223326.7
(22) Anmeldetag: 15.12.2025
(51) Int. Cl.: G10D 3/10, G10D 3/22

(54) **WICKELMASCHINE FÜR EINE MUSIKSAITE**

(30) Priorität: 17.12.2024 AT 509982024
(71) Anmelder: Zdenka Infeld Asset Management GmbH, 1050 Wien (AT)
(72) Erfinder: KLANNER, Franz, 1050 Wien (AT); SCHÜTZ, Andreas, 1050 Wien (AT); RIEGER, Bernhard, 1050 Wien (AT); ZUPANCIC, Philip, 1050 Wien (AT)
(74) Vertreter: Gibler & Poth Patentanwälte KG

(57) **Zusammenfassung**

Bei einer Wickelmaschine (1) für eine Musiksaite (2) mit zwei drehbaren Spannmitteln (4, 5) für einen Saitenkern (7), umfassend eine Zuführeinrichtung (11) zum Zuführen eines ersten Wickelelements (13) an den Saitenkern (7) während eines Wickelvorganges, umfassend eine Führungseinrichtung (16) zur vorgebbaren Führung des Saitenkerns (7), welche zusammen mit der Zuführeinrichtung (11) parallel zu der Spannmittel-Drehachse (6) bewegbar ist, wobei die Zuführeinrichtung (11) und die Führungseinrichtung (16) derart zusammenwirken, dass eine aktuelle Wickelstelle (17) in der Führungseinrichtung (16) liegt, wird vorgeschlagen, dass die Führungseinrichtung (16) drei Kontaktteile (21, 22, 23) mit jeweils einer Kontaktfläche (18, 19, 20), an welchen jeweils eine Gerade (24, 25, 26) anliegt, aufweist, welche Geraden (24, 25, 26) - in einer Ebene normal auf die Spannmittel-Drehachse (6) - zusammen ein Dreieck (27) ausbilden, welches den Saitenkern (7) umgibt.

## Beschreibung

Die Erfindung betrifft eine Wickelmaschine für eine Musiksaite gemäß dem Patentanspruch 1.

Es gibt Musiksaiten, welche lediglich aus einem einzelnen Draht bestehen. Die meisten Musiksaiten weisen jedoch einen tragenden Saitenkern auf, welcher mit zumindest einem nichttragenden Wickelelement umhüllt ist, welches bei der Herstellung der Musiksaite schraublinienförmig um den Saitenkern gewickelt wird. Dieser Wickelvorgang erfolgt in bzw. an einer entsprechend ausgebildeten Maschine. Diese Maschine weist zwei, einander gegenüber angeordnete Spannmittel auf, an welche die beiden Enden des Saitenkerns befestigt werden, und welche den Saitenkern für den Wickelvorgang um dessen Längsachse drehen. Das Wickelelement wird mit einer Zugkraft gespannt und um den sich drehenden Saitenkern in Form einer Schraublinie gewickelt. Dazu wird dies parallel zur Längsachse des Saitenkerns bewegt bzw. verschoben.

Die DE 27 36 567 A1 beschreibt eine Wickelmaschine, welche eine Führungseinrichtung aufweist, welche jedoch nicht an der Wickelstelle angeordnet ist, sondern dieser - während des Wickelvorganges - vorausgeht. Die Maschine gemäß der DE 27 36 567 A1 begrenzt lediglich die Auslenkung des Saitenkerns aufgrund der Zugkraft am Wickelelement. Die aktuelle Wickelstelle sowie der umwickelte Saitenkern liegen frei.

Die US 2021/214891 A1 beschreibt eine Wickelmaschine, welche zwei Platten aufweist, durch welche das Wickelelement an der Wickelstelle auf den Saitenkern gedrückt wird. Die beiden Platten primär parallel zueinander angeordnet. Bei der Ausführungsform gemäß Fig. 3 sind diese jedoch nicht parallel zueinander angeordnet, sondern öffnen sich in Richtung auf die Zuführeinrichtung hin.

Das YouTube-Video "string winder MK2" zeigt eine Wickelmaschine, welche gewisse Übereinstimmungen mit der Maschine gemäß der DE 27 36 467 A1 aufweist. Auch bei der Maschine gemäß dem Video wird der Saitenkern durch die Zugkraft am Wickelelement in die V-Förmige Führung gezogen, wobei sich jedoch die Wickelstelle nicht innerhalb der Führung, sondern neben dieser befindet.

Aufgabe der Erfindung ist es eine Wickelmaschine für eine Musiksaite der eingangs genannten Art anzugeben, mit welcher gezielt der Klang und die Spielbarkeit der Musiksaite, insbesondere über deren Länge, daher deren Klang und Spielbarkeit beim Spielen, insbesondere in unterschiedlichen Lagen, während bzw. durch den Herstellungsvorgang vorgebbar beeinflusst und/oder eingestellt werden kann.

Erfindungsgemäß wird dies durch die Merkmale des Patentanspruches 1 erreicht.

Dadurch kann der Klang und die Spielbarkeit der Musiksaite während bzw. durch den Herstellungsvorgang vorgebbar beeinflusst und/oder eingestellt werden. Dadurch bestehen erweiterte Möglichkeiten den Klang und die Spielbarkeit einer Musiksaite während bzw. aufgrund der Herstellung und unabhängig von den verwendeten Materialien, dem Aufbau und/oder die Dimensionen einzustellen bzw. vorzugeben bzw. anzupassen. Es müssen daher nicht die Materialien, der Aufbau und/oder die Dimensionen verändert werden um den Klang und/oder die Spielbarkeit der Musiksaite zu verändern.

Die Erfindung betrifft weiters ein Verfahren zur Herstellung einer Musiksaite gemäß dem Oberbegriff des Patentanspruches 14.

Die Erfindung hat daher weiters die Aufgabe durch die Art der Herstellung einer Musiksaite gezielt den Klang der Musiksaite vorgebbar zu beeinflussen.

Erfindungsgemäß wird dies durch die Merkmale des Patentanspruches 14 erreicht.

Die Vorteile des Verfahrens entsprechen den Vorteilen des oben genannten Gattungsbegriffs.

Die Unteransprüche betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 einen Aufriss einer schematischen Darstellung einer Wickelmaschine zur Herstellung einer Musiksaite;
Fig. 2 einen Grundriss der Wickelmaschine gemäß Fig. 1;
Fig. 3 eine erste bevorzugte Ausführungsform einer Führungseinrichtung in axonometrischer Ansicht;
Fig. 4 die Führungseinrichtung gemäß Fig. 3 im Grundriss;
Fig. 5 die Führungseinrichtung gemäß Fig. 3 im Aufriss;
Fig. 6 ein Aufriss einer zweiten bevorzugten Ausführungsform einer Führungseinrichtung;
Fig. 7 ein Aufriss einer dritten bevorzugten Ausführungsform einer Führungseinrichtung;
Fig. 8 eine schematische Darstellung des Dreiecks einer vierten bevorzugten Ausführungsform einer Führungseinrichtung;
Fig. 9 eine schematische Darstellung des Dreiecks der Führungseinrichtung gemäß
Fig. 6;
Fig. 10 eine schematische Darstellung des Dreiecks einer fünften bevorzugten Ausführungsform einer Führungseinrichtung; und
Fig. 11 eine schematische Darstellung des Dreiecks einer sechsten bevorzugten Ausführungsform einer Führungseinrichtung.

Die Fig. 1 und 2 zeigen eine bevorzugte Ausführungsform einer Wickelmaschine 1 für eine Musiksaite 2,
umfassend ein erstes drehbares Spannmittel 4 und ein zweites drehbares Spannmittel 5, wobei das erste Spannmittel 4 und das zweite Spannmittel 5 zum Einspannen eines Saitenkerns 7 der Musiksaite 2 und zur Rotation um eine Spannmittel-Drehachse 6 in einer Drehrichtung 28 ausgebildet sind,
umfassend weiters eine Zuführeinrichtung 11 zum Zuführen wenigstens eines ersten Wickelelements 13 in einer ersten Zuführrichtung 15 an den Saitenkern 7 während eines Wickelvorganges,
umfassend weiters eine Führungseinrichtung 16 zur vorgebbaren abschnittsweisen Führung des Saitenkerns 7,
wobei die Führungseinrichtung 16 zusammen mit der Zuführeinrichtung 11 parallel zu der Spannmittel-Drehachse 6 zwischen dem ersten Spannmittel 4 und dem zweiten Spannmittel 5 bewegbar ist,
wobei die Zuführeinrichtung 11 und die Führungseinrichtung 16 derart ausgebildet sind und zusammenwirken, dass zu jedem Zeitpunkt des Wickelvorgangs eine aktuelle Wickelstelle 17 in der Führungseinrichtung 16 ausgebildet wird, an der das erste Wickelelement 13 beginnt um den Saitenkern 7 gewickelt zu werden,
wobei die Führungseinrichtung 16 ein erstes Kontaktteil 21 mit einer ersten Kontaktfläche 18, ein zweites Kontaktteil 22 mit einer zweiten Kontaktfläche 19 und ein drittes Kontaktteil 23 mit einer dritten Kontaktfläche 20 aufweist,
wobei - in einer Ebene normal auf die Spannmittel-Drehachse 6 - eine, an der ersten Kontaktfläche 18 anliegende erste Gerade 24, eine, an der der zweite Kontaktfläche 19 anliegende zweite Gerade 25 und eine, an der dritten Kontaktfläche 20 anliegende dritte Gerade 26 ein Dreieck 27 ausbilden, welches den Saitenkern 7 umgibt.

Dadurch kann der Klang und die Spielbarkeit der Musiksaite 2 während bzw. durch den Herstellungsvorgang vorgebbar beeinflusst und/oder eingestellt werden. Dadurch bestehen erweiterte Möglichkeiten den Klang und die Spielbarkeit einer Musiksaite 2 während bzw. aufgrund der Herstellung und unabhängig von den verwendeten Materialien, dem inneren Aufbau und/oder die Dimensionen einzustellen bzw. vorzugeben bzw. anzupassen. Es müssen daher nicht die Materialien, der innere Aufbau und/oder die Dimensionen verändert werden um den Klang und/oder die Spielbarkeit der Musiksaite 2 zu verändern.

Bei den bekannten Herstellungsarten auf den bislang verwendeten Wickelmaschinen ist die Verformung und/oder die Durchbiegung des Saitenkerns, direkt an der aktuellen Wickelstelle 17, welche auch als Wickelpunkt bezeichnet werden kann, nicht gezielt kontrollierbar bzw. einstellbar. Während des Umwickelns wird der Saitenkern 7 und auch das erste Wickelelement 13 verformt. Diese Verformungen haben größtenteils elastische und, je nach der Größe der Spannkraft des Saitenkerns 7 und der Größe der ersten Zugkraft 15 am ersten Wickelelement 13, auch plastische Anteile. Diese seitliche Auslenkung ist bei den herkömmlichen Herstellungsverfahren und den bekannten Maschinen von der Spannkraft am Saitenkern 7 und der ersten Zugkraft 14 am ersten Wickelelement 13 abhängig. Diese Verformung wird weiters durch den Winkel zwischen dem zulaufenden ersten Wickelelement 13 und der Spannmittel-Drehachse 6 sowie durch die Position der aktuellen Wickelstelle 17 zwischen den beiden Spannmitteln 4, 5 beeinflusst.

Mittels der gegenständlichen Wickelmaschine 1 kann diese Verformung unabhängig von den vorstehend genannten Parametern vorgebbar einstellt werden. Die Verformung und/oder die Durchbiegung des Saitenkerns 7 bzw. der Musiksaite 2 während des Herstellungsprozesses kann bei der erfindungsgemäßen Wickelmaschine 1 vorgebbar einstellt werden ohne die Spannkraft am Saitenkern 7 und/oder die erste Zugkraft 15 am ersten Wickelelement 13 und/oder den Winkel zwischen dem zulaufenden ersten Wickelelement 13 und der Spannmittel-Drehachse 6 zu verändern. Weiters kann dadurch auch die Verformung und/oder die Durchbiegung unabhängig von der Position der aktuellen Wickelstelle 17 zwischen den beiden Spannmitteln 4, 5 vorgebbar beeinflusst werden. Dies ermöglicht Musiksaiten mit vorgegebenem Klang und Spielbarkeit herzustellen.

Dadurch kann die Biegesteifigkeit der fertiggestellten Musiksaite 2 vorgebbar beeinflusst werden. Dadurch kann das Obertonverhalten der schwingenden Musiksaite 2 vorgebbar eingestellt werden.

Dadurch kann am Spinnpunkt bzw. an der aktuellen Wickelstelle 17 die seitliche Auslenkung des Saitenkerns 7 aus der Spannmittel-Drehachse 6 sehr fein eingestellt werden. Dadurch kann diese Auslenkung auch im Wesentlichen verhindert werden. Das Verhindern dieser Auslenkung hat direkten Einfluss auf den Wickelvorgang und die Schwingungseigenschaften der gefertigten Musiksaite 2. Dadurch wird ein besonders präzises Wickeln des ersten Wickelelements 13 ermöglicht, da der Saitenkern 7 der Zugkraft 14 nicht unbestimmt nachgeben kann. Dies hat sich insbesondere als Vorteilhaft erwiesen, wenn die Zugkraft am ersten Wickelelement 13 über die Länge des Saitenkerns 7 verändert wird.

Indem bei der gegenständlichen Wickelmaschine 1 der Saitenkern 7 beim Wickelvorgang nicht bzw. nur wenig gebogen wird, erfolgt auch keine Rückstellvorgang. Dadurch wird das Auftreten unregelmäßiger Spannungen in der wenigstens einen Wickellage vermindert.

Mit der gegenständlichen Wickelmaschine 1 kann genauer gewickelt werden. Dadurch kann gezielt und wiederholbar eine Wickellage gebildet werden, bei welcher sich die aneinander angrenzenden Windungen des ersten Wickelelements 13 zwar berühren jedoch nicht aufeinander bzw. aneinander gepresst sind. Dadurch kann das erste Wickelelement 13 auch mit einem vorgebbaren und sehr genau wiederholbaren Abstand zwischen den einzelnen Windungen hergestellt werden. Dadurch kann die innere Dämpfung der Musiksaite 2 gezielt eingestellt werden. Dadurch kann die innere Dämpfung der Musiksaite 2 in einem vorgebbaren Maße erhöht werden. Dadurch kann das Schwingverhalten der Musiksaite stark beeinflusst werden.

Bei der Tonerzeugung mittels Streichen wird die Musiksaite 2 in eine Sägezahnschwingung versetzt. Der einzelne Sägezahn setzt sich - wie etwa in einer FFT ersichtlich - aus vielen Sinusschwingungen mit unterschiedlichen Frequenzen zusammen, wobei die hochfrequenten Schwingungen, die Spitze des Sägezahnes ausformen. Die Spitzen des Sägezahnes formt unmittelbar den Anteil an Unterschiedlichen hochfrequenten Schwingungen aus. Durch die veränderten Kontakte bzw. Kontaktkräfte zwischen den benachbarten Windungen kann diese Sägezahnspitze nach Bedarf ausgebildet werden. Dadurch können unmittelbar deutlich klarere bzw. eindeutigere hochfrequente harmonische Obertöne erzeugt werden. Das gegenständige Herstellungsverfahren auf der gegenständlichen Wickelmaschine 1 hat daher direkten Einfluss auf das Spiel- wie auch Klangverhalten der Musiksaite 2.

Indem die Führungsvorrichtung 16 die Musiksaite 2 über deren Umfang derart umgibt, dass der Saitenkern 7 bzw. der Saitenkern 7 mit darauf angeordnetem ersten Wickelelement 13 der Führungsvorrichtung 16 "nicht entkommen" kann, kann während des Wickelvorganges ein vorgebbarer Anpressdruck, mit welchem das erste Wickelelement 13 an den Saitenkern 7 gedrückt wird mit einer gewissen Unabhängigkeit von der Zugkraft 14 am ersten Wickelelement 13 eingestellt werden.

Manche Instrumente der Geigenfamilie bilden bei der Anregung in bestimmten Frequenzbereichen einen sog. Wolfton aus. Das Auftreten eines Wolftons bewirkt einen Zusammenbruch der regelmäßigen Schwingung des Grundtones und ruft dabei einen unregelmäßigen, unkontrollierbaren Ton hervor. Im Bereich des Wolftons ist ein Instrument sehr schwierig bis kaum zu spielen. Die Neigung zum Auftreten eines Wolftones ist eine Eigenschaft eines einzelnen Instrumentes und nicht eine Eigenschaft einer bestimmten Art bzw. Gattung von Instrumenten. Daher weisen nicht alle Streichinstrumente einen oder mehrere Wolftöne auf. Wenn ein Instrument, insbesondere eine Violine oder ein Cello, ein sehr ausgeprägtes Wolftonverhalten aufweist, kann dies den monetären Wert des Instrumentes stark vermindern.

Neben dem Verhalten, insbesondere dem Resonanzverhalten, des betroffenen Instruments kann das Auftreten des Wolftones bzw. dessen "Stärke" bzw. "Ausgeprägtheit" durch die Musiksaite 2, welche den Klang mit dem betreffenden Grundton erzeugt, mitbeeinflusst werden.

Mit der gegenständlichen Wickelmaschine 1 kann gezielt eine Musiksaite 2 hergestellt werden, mit welcher - bei einem entsprechend betroffenen Instrument - das Auftreten eines Wolftons ganz verhindert oder zumindest dessen "Ausprägung" erheblich reduziert werden kann.

Es kann bei der Herstellung in der gegenständlichen Wickelmaschine 1 die innere Dämpfung der Musiksaite 2 in einem vorgegebenen Frequenzbereich vorgebbar eingestellt, insbesondere so weit erhöht werden, dass das Instrument in diesem Bereich so weit gedämpft wird, dass kein Wolfton auftritt bzw. dieser nur relativ schwach ausgebildet wird. Dazu ist anzumerken, dass die betreffenden Frequenzbereiche bei einzelnen Arten von Streichinstrumenten jeweils sehr ähnlich sind. So ist dies bei Violinen der Bereich zwischen 450 Hz und 550 Hz, insbesondere der Bereich zwischen h² und c².

Die Fig. 1 und 2 zeigen schematische Darstellungen einer gegenständlichen Wickelmaschine 1 zur Herstellung einer Musiksaite 2. Die Fig. 3 bis 10 zeigen unterschiedliche bevorzugte Ausführungsformen betreffend die Führungseinrichtung 16 sowie bevorzugte Ausführungsformen bestimmter Merkmale der Führungseinrichtung 16. Die dargestellten Proportionen müssen nicht den vorgesehenen realen Proportionen entsprechen. Zum besseren Verständnis können einzelne Teile in stark vergrößerter Ansicht bzw. deutlich überzeichneten Proportionen dargestellt sein.

Die gegenständliche Wickelmaschine 1 ist zum Umwickeln eines Saitenkerns 7 bei der Herstellung von Musiksaiten 2 vorgesehen und entsprechend ausgebildet. Eine bestimmte Musiksaite 2 ist für den Einsatz an einer bestimmten Art von Musikinstrument vorgesehen. Die gegenständliche Wickelmaschine 1 ist insbesondere zur Herstellung von Musiksaiten 2 für Zupfinstrumente oder Streichinstrumente vorgesehen. Vorzugsweise ist die Wickelmaschine 1 nicht zur Herstellung von Musiksaiten 2 von Instrumenten vorgesehen, welche für jeden Ton eine eigene Musiksaite 2 aufweisen und diese nicht vom Musiker abgegriffen wird, daher mit dessen Finger gegen eine Griffbett gedrückt wird, um unterschiedliche Tonhöhen zu erzeugen. Dies ist insbesondere das Klavier, das Cembalo, die Zither, die Harfe und ähnliche Instrumente. Musiksaiten 2 für derartige Instrumente weisen konstruktiv erhebliche Unterschiede zu Musiksaiten 2 für Zupfinstrumente oder Streichinstrumente auf. Weiters weisen diese auch erheblich unterschiedliche Anforderungen auf, da die jeweiligen Instrumente und die Anregung gänzlich anders sind. Aufgrund dieser Unterschiede der Musiksaite 2 unterscheiden sich auch die Herstellungsverfahren und folglich auch die Maschinen zu deren Herstellung von denjenigen Maschinen, die für die Herstellung von Musiksaiten 2 für Zupfinstrumente oder Streichinstrumente ausgebildet sind.

Die Wickelmaschine 1 weist ein Maschinenbett 8 auf. Die Wickelmaschine 1 ähnelt von deren grundsätzlichen Aufbau einer Drehbank, weist jedoch einige deutliche Unterschiede zu einer solchen auf. Neben dem Maschinenbett 8 weist die Wickelmaschine 1 eine gerade Führungsbahn 9 auf, auf welcher ein Schlitten 10 längsverschiebbar angeordnet ist. Parallel zur Führungsbahn 9 weist die Wickelmaschine 1 bevorzugt wenigstens eine Spannmittelführungsbahn 32 auf.

Die Wickelmaschine 1 weist zwei drehbare Spannmittel 4, 5 auf, welche einander gegenüber in bzw. an der Wickelmaschine 1 angeordnet sind. Das erste Spannmittel 4 und das zweite Spannmittel 5 weisen eine gemeinsame Spannmittel-Drehachse 6 auf. Sowohl die Führungsbahn 9 als auch die Spannmittelführungsbahn 32 sind parallel zur Spannmittel-Drehachse 6 angeordnet.

Das erste Spannmittel 4 und das zweite Spannmittel 5 sind zum Befestigen bzw. Einspannen eines Saitenkerns 7 der Musiksaite 2 vorgesehen und entsprechend ausgebildet. In einer einfachen Ausbildung sind das erste und das zweite Spannmittel 4, 5 als Haken ausgebildet.

Das erste Spannmittel 4 und/oder das zweite Spannmittel 5 sind zum vorgebbaren Spannen des Saitenkerns 7 vorgesehen. Zumindest eines der beiden Spannmittel 4, 5, ist auf einem eigenständigen Spannmittelschlitten 33 angeordnet, welcher längsverschiebbar auf einer - parallel zur Spannmittel-Drehachse 6 angeordneten - Spannmittelführungsbahn 32 angeordnet bzw. gelagert ist. Der Spannmittelschlitten 33 kann auch eine Arretierungsvorrichtung aufweisen, um dessen Position auf der Spannmittelführungsbahn 32 festzuhalten. Das erste Spannmittel 4 ist bevorzugt feststehend mit dem Maschinenbett 8 verbunden.

Die Wickelmaschine 1 weist zumindest einen Antriebsmotor auf, welcher die beiden Spannmittel 4, 5 antreibt und vorzugsweise mit diesen über ein Getriebe verbunden ist. Insbesondere weist die Wickelmaschine 1 zwei, vorzugsweise drehwinkelkontrollierte, Antriebsmotoren auf, wobei jeweils einer der Motore ein Spannmittel 4, 5 antreibt. Die beiden Spannmittel 4, 5 werden derart angetrieben, dass diese einen eingespannten Saitenkern 7 in eine Rotation um dessen Längserstreckung versetzen. Sofern auf dem Saitenkern 7 bereits eine erste Wickellage umfassend das erste Wickelelement 13 angeordnet ist und noch eine weitere Wickellage um die erste Wickellage bzw. auf der ersten Wickellage angeordnet werden soll, dann wird selbstverständlich der Verbund aus Saitenkern 7 und darauf angeordnetem ersten Wickelelement 13 in eine Rotation um deren Längserstreckung versetzen. Der Saitenkern 7 bzw. ein Zwischenprodukt bei der Herstellung der Musiksaite 2 werden bei der Rotation insbesondere nicht in sich verdreht bzw. verdrillt. Die Rotation erfolgt in einer Drehrichtung 28, welche in den Fig.3 und 6 eingezeichnet.

Bei der Herstellung der Musiksaite 2 wird der rotierende Saitenkern 7 mit wenigstens einem ersten Wickelelement 13 schraublinienförmig umwickelt bzw. eingehüllt. Zur vorgebbaren Abgabe des ersten Wickelelements 13 während des Wickelvorganges, weist die Wickelmaschine 1 eine Zuführeinrichtung 11 auf, welche auf dem Schlitten 10 angeordnet ist. Bevorzugt ist das erste Wickelelement 13 auf einer Spule 34 angeordnet, welche mit der Zuführeinrichtung 11 bzw. dem Schlitten 10 verbunden ist, und wird - während der Herstellung - dieser Spule 34 entnommen bzw. von der Spule 34 abgewickelt.

Die Zuführeinrichtung 11 weist einen Ablaufteil 12 auf, an welchem - zur vorgebbaren bzw. kontrollierten Abgabe - das erste Wickelelement 13 anliegt und darüber abgezogen wird. Das Ablaufteil 12 ist die letzte Stelle bzw. der letzte Punkt an dem das erste Wickelelement 13 - bei deren Zulauf zum Saitenkern 7 - die Zuführeinrichtung 11 berührt. Das Ablaufteil 12 ist bevorzugt eine drehbar gelagerte Rolle. In den Fig. 1 und 2 ist eine solche Rolle beispielhaft dargestellt. Dabei kann diese auch in anderen Stellungen, insbesondere anderen Winkel zur Spanmittel-Drehachse 6 angeordnet sein.

Beim Beginn der Herstellung der Musiksaite 2 wird ein Ende des ersten Wickelelements 13 mit einem Saitenkern 7 verbunden. Dies erfolgt bevorzugt nahe dem ersten Spannmittel 4. Danach wird das, nun an dem Saitenkern 7 befestigte erste Wickelement 13 mit einer vorgebbaren Zugkraft 14 gespannt und der Saitenkern 7 in Rotation versetzt. Durch die Rotation wird das erste Wickelelement 13 von deren Quelle entfernt, daher vorzugsweise von der Spule 34 abgerollt. Die vorgebbare Zugkraft 14 kann etwa durch einen Widerstand bzw. eine Bremse an der Spule 34 erreicht und/oder eingestellt werden, sodass das erste Wickelelement 13 mit einer gewissen Kraft, daher der Zugkraft 14, von der Spule 34 abgewickelt wird. Je höher der Widerstand desto größer die Zugkraft 14.

In Kombination der Rotation des Saitenkerns 7 und der Fortbewegung der Ablaufvorrichtung 11 im Wesentlichen parallel zur Spannmittel-Drehachse 6 wird der Saitenkern 7 mit dem ersten Wickelelement 13 während des Wickelvorgangs schraublinienförmig bzw. helixförmig umwickelt. Der Kontaktpunkt an welchem das erste Wickelelement 13 den Saitenkern 7 berührt und beginnt um diesen gewickelt zu werden und folglich der Punkt, an welchem die Zugkraft 14 auf den Saitenkern 7 einwirkt, wird als Wickelstelle 17 bzw. aktuelle Wickelstelle 17 bezeichnet.

Aufgrund des, nunmehr an dem Saitenkern 7 seitlich ziehenden ersten Wickelelements 13 würde der Saitenkern 7 ausgelenkt bzw. verbogen bzw. verformt werden, wie dies aus der klassischen Mechanik vom Träger auf zwei Auflagepunkten bekannt ist.

Die Wickelmaschine 1 weist eine Führungseinrichtung 16 zur vorgebbaren abschnittsweisen Führung des Saitenkerns 7 auf. Als "Führung" wird insbesondere verstanden, dass damit das Maß der seitlichen Auslenkung bzw. des Verbiegens des Saitenkerns 7 aufgrund der Zugkraft 14 vorgegeben bzw. kontrolliert, vorzugsweise verhindert, werden kann.

Die Führungseinrichtung 16 wird während des Wickelvorganges zusammen mit der Zuführeinrichtung 11 parallel zu der Spannmittel-Drehachse 6 bewegt. Die Zuführeinrichtung 11 und die Führungseinrichtung 16 sind derart ausgebildet und zueinander angeordnet, dass sich die Wickelstelle 17 in der Führungseinrichtung 16 befindet. Seitliche Auslenkungen des Saitenkerns 7 während des Wickelvorganges aufgrund der Zugkraft 14 werden nunmehr durch die Führungseinrichtung 16 begrenzt. Die Führungseinrichtung 16 stellt daher an der aktuelle Wickelstelle 17 ein Auflager für den Saitenkern 7 dar.

Die Führungseinrichtung 16 weist drei Kontakteile 21, 22, 23 auf, welche derart ausgebildet und angeordnet sind, dass diese - entlang der Längserstreckung des aufgespannten Saitenkerns 7 betrachtet - den Saitenkern 7 umgreifen, wobei ein gleichzeitiger Oberflächenkontakt aller drei Kontaktteile 21, 22, 23 mit dem Saitenkern 7 möglich, und bevorzugt auch vorgesehen, ist.

Die drei Kontakteile 21, 22, 23 sind ein erstes Kontaktteil 21 mit einer ersten Kontaktfläche 18, ein zweites Kontaktteil 22 mit einer zweiten Kontaktfläche 19 und ein drittes Kontaktteil 23 mit einer dritten Kontaktfläche 20. In jeder der drei Kontaktflächen 18, 19, 20 liegt jeweils eine Gerade 24, 25, 26. In einer Ebene normal auf die Spannmittel-Drehachse 6 liegen daher drei Geraden 24, 25, 26. Die erste Gerade 24 der drei liegt an der ersten Kontaktfläche 18 an. In einer v zweiten Kontaktfläche 19 liegt die zweite Gerade 25, und an der dritten Kontaktfläche 20 liegend die dritte Gerade 26. Siehe diesbezüglich insbesondere Fig. 9.

Es ist vorgesehen, dass diese drei Geraden 24, 25, 26 zusammen ein Dreieck 27 ausbilden, innerhalb dessen sich - während des Herstellungsverfahrens - der Saitenkern 7 befindet. Die Führungseinrichtung 16 weist daher keine zueinander parallelen Kontaktflächen 18, 19, 20 auf. Der Saitenkern 7 bzw. der Saitenkern 7 zusammen mit dem darauf angeordneten ersten Wickelelement 13 befinden sich daher innerhalb dieses fiktionalen Dreiecks 27.

Die aktuelle Wickelstelle 17 ist innerhalb der Führungseinrichtung 16. Die erste Kontaktfläche 18, die zweite Kontaktfläche 19 und die dritte Kontaktfläche 20 berühren daher denn Verbund aus Saitenkern 7 und erstem Wickelelement 13 genau an der aktuelle Wickelstelle 17. Die Führungseinrichtung 16 wird in Längsrichtung, welche im Wesentlichen parallel zur Saiten-Drehachse 6 verläuft, jeweils über die aktuelle Wickelstelle 17 hinausreichen, wie dies auch in den Fig. 3 und 4 dargestellt ist.

Die gegenständliche Führungseinrichtung 16 ist jedoch nicht derart angeordnet oder anderweitig derart eingeschränkt, dass die entweder nur den Saitenkern 7 berührt, bevor das erste Wickelelement diesen berührt. Dies umfasst natürlich auch einen Verbund aus Saitenkern 7 mit einer bereist - in einem zuvor stattgefundene Wickelvorgang - angeordnetem Wickellage. Dabei befindet sich die aktuelle Wickelstelle 17 nicht innerhalb der Führungseinrichtung 16.

Es kann vorgesehen sein, dass alle drei Kontakteile 21, 22, 23 beim Wickelvorgang die Musiksaite berühren.

Die Führungseinrichtung 16 weist zumindest zwischen dem ersten Kontaktteil 21 und dem dritten Kontaktteil 23 eine spaltförmige Öffnung 31 auf. Durch diese Öffnung 31 gelangt im Rahmen des Herstellungsvorganges das erste Wickelelement 13 zur aktuellen Wickelstelle 17.

Auch zwischen dem ersten Kontaktteil 21 und dem zweiten Kontaktteil 22 und/oder zwischen dem zweiten Kontaktteil 22 und dem dritten Kontaktteil 23 kann die Führungseinrichtung 16 jeweils eine, insbesondere spaltförmige, Öffnung aufweisen. Jedoch sind die drei Kontaktteile 21, 22, 23 derart ausgebildet und positioniert, dass der Saitenkern 7 - im Betriebszustand bzw. während des Herstellungsvorganges - nicht seitlich zu dessen Längserstreckung aus der Führungseinrichtung 16 heraustreten kann.

Unabhängig von der Geometrie der Führungseinrichtung 16 ist vorgesehen, dass die spaltförmige Öffnung 31 weit genug aufgemacht und wieder verschlossen werden kann, dass eine Zuführung des Saitenkerns 7 in den Freiraum zwischen den drei Kontaktteilen 21, 22, 23 möglich ist.

Der Freiraum bzw. Aufnahmeraum zwischen den Kontaktteilen 21, 22, 23 weist - betrachtet in einer Richtung entlang der Spannmittel-Drehachse 6 oder parallel zu dieser - eine Länge auf, welche vorzugsweise zwischen 1 % und 14% der Mensur der herzustellenden Musiksaite 2 beträgt. Beispielsweise kann diese Länge bei einer Mensur von 1100mm im Wesentlichen 11 mm, also ca. 1 %, betragen. Bei einer Mensur von 215 mm kann diese im Wesentlichen 30 mm, also ca. 14%, betragen.

Im Herstellungsprozessen kann die Führungseinrichtung 16 insbesondere derart positioniert sein, dass der Freiraum zur Aufnahme des Saitenkerns 7 in der Spannmittel-Drehachse 6 oder parallel zu dieser ist. Gemäß einer bevorzugten Ausführung der gegenständlichen Erfindung ist vorgesehen, dass die Führungseinrichtung 16 - in der von der ersten Zuführrichtung 15 und der Spannmittel-Drehachse 6 gebildeten Ebene betrachtet - drehbeweglich gelagert ist. In Fig. 4 ist die bevorzugte Drehrichtung 41 eingezeichnet. Dabei ist bei einer ersten bevorzugten Ausführungsform dieses Merkmales vorgesehen, dass die Führungseinrichtung 16 in zumindest zwei unterschiedliche Positionen schwenkbar und vorzugsweise auch jeweils fest arretierbar ist. Die Einstellungen der betreffenden Positionen können entweder weggeregelt, daher durch Vorgabe einer bestimmten Position, oder kraftgeregelt, daher bis zum Erreichen einer bestimmten Anpresskraft, erfolgen. Die Führungseinrichtung 16 ist dann während des Herstellungsverfahrens nicht schwenk- bzw. drehbar. Bei einer zweiten bevorzugten Ausführungsform dieses Merkmales ist vorgesehen, dass die Führungseinrichtung 16 schwenk- bzw. drehbar gelagert ist und diese Bewegbarkeit auch während des Herstellungsverfahrens besteht. Dadurch können geringfügige Ausgleichbewegungen durchgeführt werden.

Wie bereits dargelegt, handelt es sich bei dem Dreieck 27 um ein rein fiktives Dreieck 27, welches jedoch an der Wickelmaschine 1 nicht vollständig ausgebildet ist, da sich die drei Kontaktflächen 18, 19, 20 nicht schneiden und auch keine gemeinsamen Ecken ausbilden. Jedoch können über das Dreieck 27 knapp und klar die bevorzugten Geometrien der Führungseinrichtung 16 beschrieben werden.

Die Fig. 5, 6, 7, 8, 9 und 10 zeigen jeweils unterschiedliche bevorzugte Ausführungsformen der Kontakteile 21, 22, 23 bzw. der Dreiecke 27.

Die Fig. 3, 4 und 5 zeigen eine erste bevorzugte Ausführungsform einer Führungseinrichtung 16, bei welcher das Dreieck 27 als unregelmäßiges rechtwinkliges Dreieck 27 ausgebildet ist. Insbesondere beträgt dabei der erste Winkel α zwischen der ersten Geraden 24 und der zweiten Geraden 25 im Wesentlichen 90°. Diese Konstruktion hat sich vor allem hinsichtlich der Herstellung und des Betriebes als vorteilhaft erwiesen, da zwei der drei Kontaktteile 21, 22, 23 als Quader ausgebildet werden können. In den Fig 3 - 5 sind dies das erste Kontaktteil 21 und das zweite Kontaktteil 22. Das weitere dritte Kontaktteil 23 ist als Körper mit einer trapezförmigen Grundfläche ausgebildet.

Durch den zweite Winkel β zwischen der zweiten Geraden 25 und der dritten Geraden 26 und den dritten Winkel γ zwischen der dritten Geraden 26 und der ersten Geraden 24 wird - bei der ersten Ausführungsform - die Schrägstellung der dritten Kontaktfläche 20 vorgegeben. Damit wird die Positionierung der Schnittstelle zwischen den drei Kontaktkräften, welche auf den Saitenkern 7 wirken, vorgegeben und folglich auch die Einwirkungen der Führungseinrichtung 16 auf den Wickelvorgang.

Die Fig. 6 und 9 zeigen eine zweite bevorzugten Ausführungsform einer Führungseinrichtung 16. Dabei ist das Dreieck 27 als gleichschenkeliges rechtwinkliges Dreieck 27 ausgebildet. Der zweite Winkel β und der dritte Winkel γ betragen im Wesentlichen 45°. Dadurch kommt es zu einer stabilen Gleichverteilung der Kräfte und einer sicheren stabilen Positionierung des Saitenkerns 7 während des Herstellungsvorganges. Weiters ist dies einfach herstellbar und in eine Maschine integrierbar.

Fig. 7 zeigt eine dritte bevorzugten Ausführungsform einer Führungseinrichtung 16, bei welcher das Dreieck 27 ein unregelmäßiges stumpfwinkeliges Dreieck 27 ist. Dies ergibt eine Vielzahl an Möglichkeiten. Ein unregelmäßiges stumpfwinkeliges Dreieck 27 mag zwar in der Herstellung bzw. deren Anordnung an der Wickelmaschine 1 aufwendiger als manch andere geometrische Form sein, weist jedoch auch eine Vielzahl an Möglichkeiten auf, um eine bestimmte vorgegebene Wirkung auf den Saitenkern 7 während des Wickelverfahrens zu erreichen.

Fig. 8 zeigt eine vierte bevorzugten Ausführungsform einer Führungseinrichtung 16, bei welcher das Dreieck 27 ein gleichseitiges Dreieck 27 ist. Dadurch kann eine vollkommen gleichmäßige Belastung des Saitenkerns 7 über dessen Umfang erreicht werden.

Fig. 10 zeigt eine fünfte bevorzugten Ausführungsform einer Führungseinrichtung 16, bei welcher das Dreieck 27 ein unregelmäßiges spitzwinkeliges Dreieck 27 ist. Dadurch können bewusst sehr ungleiche Kräfte erreicht werden, welche während des Wickelvorganges auf den Umfang des Saitenkerns 7 einwirken. Dies hat unterschiedliche Effekte auf den Klang der Musiksaite 2 und kann dadurch genutzt werden. Dadurch können Musiksaiten 2 mit besonderen Eigenschaften geschaffen werden.

Das Dreieck 27 kann unterschiedliche Dimensionen aufweisen, solang der Saitenkern 7 zusammen mit dem darauf angeordneten ersten Wickelelement 13 bzw. mehreren Wickelelementen 13 innerhalb dessen angeordnet werden kann. Bevorzugt ist vorgesehen, dass der Durchmesser 30 des Inkreises 29 des Dreiecks 27 im Wesentlichen dem Durchmesser des Saitenkerns 7 zusammen mit dem, diesen umschließenden ersten Wickelelement 13 entspricht, zu deren Verwendung die Wickelmaschine vorgesehen ist. Dadurch ist eine genaue Positionssicherung des Saitenkerns 7 während des Herstellungsverfahrens gewährleistet. Weiters bestehen gewisse Kontaktkräfte und daraus entstehende entsprechende Reibungen zwischen den Kontaktflächen 18, 19, 20 und dem ersten Wickelelement 13, sodass die Herstellung einer sicheren Verbindung zwischen Saitenkern 7 und Wickelelement 13 gefördert wird. Die erforderliche Kraft, um das erste Wickelelement 13 auf den Saitenkern 7 zu wickeln, ist die Torsionskraft im Saitenkern 7. Diese wird von den beiden Spannmitteln 4, 5 zur aktuellen Wickelstelle 17 durch den Saitenkern 7 übertragen. Es hat sich gezeigt, dass mittels unterschiedlicher Kontaktkräfte zwischen den Kontaktflächen 18, 19, 20 und dem ersten Wickelelement 13, welches am Saitenkern 7 anliegt, die Torsionskräfte in der Musiksaite vorgebbar eingestellt werden können.

Vorzugsweise ist vorgesehen, dass an einer Wickelmaschine 1 unterschiedliche Musiksaiten 2 mit unterschiedlichen Abmessungen hergestellt werden können und die betreffende Wickelmaschine 1 entsprechend einstellbar ist. Insbesondere ist vorgesehen, dass die Führungseinrichtung 16 derart ausgebildet ist, dass der Durchmesser 30 des Inkreises 29 vorgebbar einstellbar ist. Dadurch können mit einer Wickelmaschine 1 unterschiedliche Musiksaiten 2 hergestellt werden.

Bei einer ersten bevorzugten Umsetzung einer Verstellbarkeit ist vorgesehen, dass zumindest ein Kontaktteil 21, 22, 23 verschiebbar angeordnet bzw. befestigt ist. Insbesondere ist dabei vorgesehen, dass das erste Kontaktteil 21 in einer ersten Richtung 35 parallel zur ersten Kontaktfläche 18 verschiebbar ist. Zusätzlich bzw. alternativ dazu kann vorgesehen sein, dass das zweite Kontaktteil 22 in einer zweiten Richtung 36 parallel zur ersten Kontaktfläche 18 verschiebbar ist. Weiters kann auch das dritte Kontaktteil 23 verschiebbar angeordnet bzw. ausgebildet sein. Dabei ist insbesondere vorgesehen, dass das dritte Kontaktteil 23 in einer dritten Richtung 37 verschiebbar ist, welche dritte Richtung 37 vorzugsweise normal auf die dritte Kontaktfläche 20 ist und/oder parallel zur zweiten Kontaktfläche 19. Durch diese erste bevorzugte Umsetzung einer Verstellbarkeit kann die Fläche des Dreiecks 27 verändert werden, ohne dadurch die grundsätzliche Geometrie des Dreiecks 27 zu verändern.

In Weiterbildung dieser Ausführung hat es sich als Vorteilhaft erwiesen, wenn zwei der drei Kontaktteile 21, 22, 23, vorzugsweise das zweite Kontaktteil 22 und das dritte Kontaktteil 23, vorgebbar gesteuert sind, und jeweils in Positionen gebracht werden, in welchen diese Kontakt zum Saitenkern 7 mit dem darauf angeordneten ersten Wickelelement 13 haben. Dadurch wird die Kombination aus Saitenkern 7 und erstem Wickelelement 13 gegen das erste Kontaktteil 21 gedrückt. Die Verschiebung bzw. die Einstellung der Positionen der beiden Kontaktteil 22, 23 kann mittels einer Kontaktkraftsteuerung und/oder einer Wegesteuerung erfolgen.

Es hat sich auch als Vorteilhaft erwiesen, dass der Durchmesser 30 des Inkreises 29 des Dreiecks 27 in einem vorgebbaren Maße größer als der Durchmesser des Saitenkerns 7 zusammen mit dem, diesen umschließenden ersten Wickelelement 13. Dies bezieht sich auf den Saitenkern 7 und das erste Wickelelement 13 für deren Verarbeitung bzw. Verwendung die Wickelmaschine 1 vorgesehen ist. Fig. 11 zeigt eine entsprechende Führungseinrichtung 16, wobei die Proportionen bewusst übersteigert dargestellt sind. Bei der Darstellung gemäß Fig. 11 ist der Durchmesser 30 des Inkreises 29 deutlich größer dargestellt, als der Durchmesser des ersten Wickelelements 13 auf dem Saitenkern 7. Dies führt bei der Rotation entlang der Drehrichtung 28, wie diese in den Fig. 3 und 11 eingezeichnet ist, dazu, dass das erste Wickelelement 13 primär Kontakt zum ersten und zum zweiten Kontaktteil 21, 22 hat. Zwischen dem ersten Wickelelement 13 auf dem Saitenkern 7 und dem dritten Kontaktteil 23 besteht dadurch ein erkennbarer Abstand. Das dritte Kontaktteil 23 wird weniger oft, als die Kombination aus erstem und zweiten Kontaktteil 21, 22 von ersten Wickelelement 13 berührt. Diese Art der inneren Abmessungen der Führungseinrichtung 16 auf die Abmessungen der verarbeiteten Teile der herzustellenden Musiksaite 2, hat sich als weitere unmittelbare Möglichkeit einer gezielten Beeinflussung des Klanges und der Spielbarkeit der hergestellten Musiksaite 2 gezeigt.

Fig. 11 zeigt auch eine andere Ausführungsform des ersten Kontaktteiles 21. Dabei weist dieser eine Auslaufkante für das erste Wickelelement 13 auf, welche abgerundet ist. Dabei kann über unterschiedliche Radien einer derartig abgerundeten Auslaufkante ebenfalls Einfluss auf den Klang und/oder die Spielbarkeit der gefertigten Musiksaite genommen werden.

Bei einer zweiten bevorzugten Umsetzung einer Verstellbarkeit ist bevorzugt vorgesehen, dass die Führungseinrichtung 16 derart ausgebildet ist, dass der erste Winkel α zwischen der ersten Geraden 24 und der zweiten Geraden 25 und/oder der zweite Winkel β zwischen der zweiten Geraden 25 und der dritten Geraden 26 und/oder der dritte Winkel γ zwischen der dritten Geraden 26 und der ersten Geraden 24 vorgebbar veränderbar ist. Dadurch besteht die Möglichkeit den grundsätzlichen Charakter der Führungseinrichtung 16 zu verändern. Bei einer ersten Art von Musiksaite 2 kann es sich als vorteilhaft erwiesen haben, wenn die Führungseinrichtung 16 den Querschnitt eines gleichseitigen Dreiecks 27 aufweist. Bei einer zweiten Art von Musiksaite 2 kann es sich als vorteilhaft erwiesen haben, wenn die Führungseinrichtung 16 den Querschnitt eines gleichschenkeligen, rechtwinkeligen Dreiecks 27 aufweist. Indem die Führungseinrichtung 16 die Möglichkeit aufweist auch zumindest zwei, insbesondere alle drei, Winkel α, β, γ zu verändern und vorgebbar einzustellen, kann diese auch auf die Herstellung sehr unterschiedliche Musiksaiten 2 eingestellt werden.

Bei einem Verfahren zur Herstellung einer Musiksaite 2 ist vorgesehen, dass der Saitenkern 7 der Musiksaite 2 in einem ersten Schritt an der Wickelmaschine 1 befestigt wird. Dies erfolgt indem ein erstes Ende des Saitenkerns 7 an dem ersten Spannmittel 4 und ein zweites Ende des Saitenkerns 7 an dem zweiten Spannmittel 5 befestigt wird.

Die Wickelmaschine 1 weist eine Zuführeinrichtung 11 auf, welche dazu ausgebildet ist ein erstes Wickelelement 13 abzugeben. Ein Ende des ersten Wickelelements 13 wird mit dem Saitenkern 7 verbunden bzw. an diesen befestigt.

Die Wickelmaschine 1 weist eine vorstehend beschriebene Führungseinrichtung 16 auf, welch ein erstes Kontaktteil 21 mit einer ersten Kontaktfläche 18, ein zweites Kontaktteil 22 mit einer zweiten Kontaktfläche 19 und ein drittes Kontaktteil 23 mit einer dritten Kontaktfläche 20 aufweist. Die drei an den einzelnen Kontaktflächen 18, 19, 20 anliegenden Geraden 24, 25, 26 bilden dabei ein Dreieck 27 aus.

Der Saitenkern 7 wird innerhalb der Führungseinrichtung 16 positioniert. Dies kann etwa dadurch erfolgen, dass dieser im Zuge der Befestigung an der Wickelmaschine 1 durch die Führungseinrichtung 16 hindurchgezogen wird. Alternativ dazu kann die Führungseinrichtung 16 um den Saitenkern 7 herum angeordnet werden. Dies kann erfolgen indem die Führungseinrichtung 16 teilweise geöffnet wird. Die Führungseinrichtung 16 umgibt daher den Saitenkern 7 und führt diesen in einem vorgegebenen Abschnitt während des Herstellungsprozesses.

Die Führungseinrichtung 16 weist eine spaltförmige Öffnung 31 auf, durch welche das erste Wickelelement 13 verläuft.

Die Spannmittel 4, 5 werden in Rotation um die Spannmittel-Drehachse 6 versetzt. Im Wickelvorgang wird das, mit einer vorgebbaren Zugkraft 14 gespannte erste Wickelelement 13 in einer ersten Zuführrichtung 15 dem Saitenkern 7 zugeführt.

Das erste Wickelelement 13 wird um den Saitenkern 7 gewickelt. Im Zuge dieses Wickelvorgangs wird eine aktuelle Wickelstelle 17 ausgebildet, an der das erste Wickelelement 13 beginnt um den Saitenkern 7 gewickelt zu werden. Diese aktuelle Wickelstelle 17 befindet sich innerhalb der Führungseinrichtung 16.

Die Führungseinrichtung 16 ist mittels einer Befestigungsvorrichtung 39 mit der Zuführeinrichtung 11 verbunden. Diese Befestigungsvorrichtung 39 kann als feststehendes Maschinenbauelement ausgebildet sein.

Bei bekannten Musiksaiten auf Streich- und Zupfinstrumenten ändert sich in der Regel der Klang und das Handling bzw. die Spielbarkeit, wenn der Musiker mit dessen Finger von einer sog. tiefen Saitenlage, dies entspricht einem tieferen Ton und folglich einem verhältnismäßig langen schwingenden Abschnitt der Musiksaite 2, auf eine sog. höhere Saitenlage, dies entspricht einem höheren Ton und einem verhältnismäßig kurzen schwingenden Abschnitt der Musiksaite, wechselt. Instrumenten der Geigenfamilie weisen stets ein Griffbrett auf, über welchem die Musiksaite verläuft. Der Abstand zwischen dem Griffbrett und der Musiksaite ändert sich über den Verlauf der Musiksaite vom Obersattel und Steg des Instruments. Am Obersattel ist dieser Abstand verhältnismäßig gering. An dem, dem Steg gegenüberliegenden Ende des Griffbrettes ist dieser Abstand deutlich größer, in der Regel zwei bis drei Mal dem Anstand am Obersattel. Diese unterschiedlichen Abstände haben Einfluss auf den Klang und das Handling bzw. die Anregungseigenschaften der Musiksaite, und sind eine wesentliche Ursache für die unterschiedlichen Eigenschaften bei unterschiedlichen Grundtönen. Durch die unterschiedlichen Abstände wird die Musiksaite, wenn dieses auf das Griffbrett gedrückt wird, aufgrund der Abstandsänderungen jeweils unterschiedlich gedehnt, je nachdem an welcher Stelle am Griffbrett abgegriffen wird.

Um diesen Effekt zu kompensieren werden einzelne Teile von Streich- und Zupfinstrumenten entsprechend angepasst. Insbesondere wird - bei Instrumenten der Geigenfamilie - oftmals das Griffbrett entlang dessen Längserstreckung unterschiedlich geformt. Dies wird als Hohlschliff des Griffbrettes bezeichnet. Diese Anpassung muss individuell für jedes Instrumente separat von einem Instrumentenbauer vorgenommen werden. Dies ist ein aufwendiger, komplexer und kostenintensiver Vorgang für den Instrumentenbauer.

In Weiterbildung der Erfindung kann weiters vorgesehen sein, dass der Abstand zwischen den Kontaktteilen 21, 22, 23 der Führungseinrichtung 16 und der Spannmittel-Drehachse 6 einstellbar ist. Die Wickelmaschine 1 weist dabei eine verstellbare bzw. einstellbare und vorzugsweise kraftregelbare und/oder wegregelbare Befestigungsvorrichtung 39 auf.

Die Befestigungsvorrichtung 39 ist derart ausgebildet, dass der betreffende Abstand bzw. Normalabstand fortlaufend über die Länge des Saitenkerns 7 vorgebbar eingestellt werden kann. Insbesondere derart, dass dieser Abstand einem vorgebbaren Verlauf folgt.

Dadurch können Musiksaiten hergestellt werden, welche bei unterschiedlichen schwingenden Längen, daher beim Spielen in unterschiedlichen Lagen, einen Klang und/oder eine Spielbarkeit aufweisen, welche sich erheblich von den herkömmlich hergestellten Musiksaiten unterscheidet, da bei der Herstellung in der gegenständlichen Wickelmaschine andere Auslenkungen erreicht werden können, als dies bei der bekannten Herstellung der Fall ist. Damit kann eine Musiksaite hergestellt werden, welche bei bestimmten gegriffenen Längen bzw. Lagen jeweils vorgebbare Klangeigenschaften und/oder bestimmte Spielbarkeiten aufweist.

Dadurch können Musiksaiten geschaffen werden, welche auch auf einem Instrument mit einem simplen Griffbrett, daher einem Griffbrett ohne Hohlschliff, gut spielbar sind. Dadurch kann der Klang einfacherer und günstigerer Instrumente positiv beeinflusst werden. Dadurch kann auf die kostenintensiven Arbeiten eines Instrumentenbauers verzichtet werden.

Dadurch können die Kontaktkräfte zwischen den benachbarten Windungen über die Länge der Musiksaite 2 sehr genau eingestellt und vor allem vorgebbar verändert werden. Dies hat unmittelbaren Einfluss auf die Biegesteifigkeit der schwingenden Länge der Musiksaite 2. Durch die Einstellung der Kontaktkräfte kann die Biegesteifigkeit an die schwingenden Saitenlänge angepasst werden, also über die Länge der Musiksaite 2 geändert.

Die Befestigungsvorrichtung 39 weist dabei einen entsprechenden Aktuator auf. Der Aktuator ist insbesondere eine elektrisch und/oder pneumatisch betriebene mechanische Stelleinheit. Die elektrisch betriebene Stelleinheit ist insbesondere mit einem sog. Servo aus dem Bereich des Modellfluges vergleichbar. Eine bevorzugte pneumatisch betriebene Stelleinheit ist etwa ein Pneumatik-Führungszylinder, eine pneumatische Kolbenzylinder und/oder ein servopneumatischer Positioniersysteme.

Dadurch kann der Abstand der Führungseinrichtung 16 bzw. deren Kontaktteile 21, 22, 23 zur Spannmitteldrehachse 6 eingestellt und vorgebbar verändert werden.

Gemäß einer bevorzugten Ausbildung eines Aktuators umfasst dieser sowohl eine pneumatische Stelleinheit als auch eine elektrische Stelleinheit, wobei die elektrische Stelleinheit auf der pneumatischen Stelleinheit angeordnet ist. Dadurch kann mit der pneumatischen Stelleinheit eine Grobeinstellung vorgenommen werden, bei welcher die Führungseinrichtung 16 in einen vorgebbaren Bereich um einen Zielpunkt verschoben wird. Nachfolgend erfolgt mit der elektrischen Stelleinheit eine sog. Feinjustage. Die Führungseinrichtung 16 wird dabei sehr genau an die angestrebte Position gebracht.

Bei einem bevorzugten Verfahren zur Herstellung einer Musiksaite 2 unter Anwendung einer regelbaren Befestigungsvorrichtung 39 ist vorgesehen, dass der jeweilige Normalabstand der Führungseinrichtung 16 zur Spannmitteldrehachse 6 kontinuierlich geändert wird.

Nachfolgend werden Grundsätze für das Verständnis und die Auslegung gegenständlicher Offenbarung angeführt.

Merkmale werden üblicherweise mit einem unbestimmten Artikel "ein, eine, eines, einer" eingeführt. Sofern es sich aus dem Kontext nicht anders ergibt, ist daher "ein, eine, eines, einer" nicht als Zahlwort zu verstehen.

Ein "im Wesentlichen" in Verbindung mit einem Zahlenwert mitumfasst eine Toleranz von ± 10% um den angegebenen Zahlenwert, sofern es sich aus dem Kontext nicht anders ergibt.

Bei Wertebereichen sind die Endpunkte mitumfasst, sofern es sich aus dem Kontext nicht anders ergibt.

## Patentansprüche

1. Wickelmaschine (1) für eine Musiksaite (2),
umfassend ein erstes drehbares Spannmittel (4) und ein zweites drehbares Spannmittel (5), wobei das erste Spannmittel (4) und das zweite Spannmittel (5) zum Einspannen eines Saitenkerns (7) der Musiksaite (2) und zur Rotation um eine Spannmittel-Drehachse (6) in einer Drehrichtung (28) ausgebildet sind,
umfassend weiters eine Zuführeinrichtung (11) zum Zuführen wenigstens eines ersten Wickelelements (13) in einer ersten Zuführrichtung (15) an den Saitenkern (7) während eines Wickelvorganges,
umfassend weiters eine Führungseinrichtung (16) zur vorgebbaren abschnittsweisen Führung des Saitenkerns (7),
wobei die Führungseinrichtung (16) zusammen mit der Zuführeinrichtung (11) parallel zu der Spannmittel-Drehachse (6) zwischen dem ersten Spannmittel (4) und dem zweiten Spannmittel (5) bewegbar ist,
wobei die Führungseinrichtung (16) ein erstes Kontaktteil (21) mit einer ersten Kontaktfläche (18), ein zweites Kontaktteil (22) mit einer zweiten Kontaktfläche (19) und ein drittes Kontaktteil (23) mit einer dritten Kontaktfläche (20) aufweist, wobei - in einer Ebene normal auf die Spannmittel-Drehachse (6) - eine, an der ersten Kontaktfläche (18) anliegende erste Gerade (24), eine, an der der zweite Kontaktfläche (19) anliegende zweite Gerade (25) und eine, an der dritten Kontaktfläche (20) anliegende dritte Gerade (26) ein Dreieck (27) ausbilden, welches den Saitenkern (7) umgibt,
**dadurch gekennzeichnet, dass** die Zuführeinrichtung (11) und die Führungseinrichtung (16) derart ausgebildet sind und zusammenwirken, dass zu jedem Zeitpunkt des Wickelvorgangs eine aktuelle Wickelstelle (17) innerhalb der Führungseinrichtung (16) ausgebildet wird, wobei an der aktuellen Wickelstelle (17) das erste Wickelelement (13) beginnt um den Saitenkern (7) gewickelt zu werden.

2. Wickelmaschine (1) nach Patentanspruch 1, **dadurch gekennzeichnet, dass** das Dreieck (27) ein unregelmäßiges rechtwinkliges Dreieck (27) ist.

3. Wickelmaschine (1) nach Patentanspruch 1, **dadurch gekennzeichnet, dass** das Dreieck (27) ein unregelmäßiges spitzwinkeliges Dreieck (27) ist.

4. Wickelmaschine (1) nach Patentanspruch 1, **dadurch gekennzeichnet, dass** das Dreieck (27) ein unregelmäßiges stumpfwinkeliges Dreieck (27) ist.

5. Wickelmaschine (1) nach Patentanspruch 1, **dadurch gekennzeichnet, dass** das Dreieck (27) ein gleichseitiges Dreieck (27) ist.

6. Wickelmaschine (1) nach einem der Patentansprüche 1 bis 5, **dadurch gekennzeichnet, dass** die Führungseinrichtung (16) derart ausgebildet ist, dass der Durchmesser (30) des Inkreises (29) vorgebbar einstellbar ist.

7. Wickelmaschine (1) nach einem der Patentansprüche 1 bis 6, **dadurch gekennzeichnet, dass** der erste Kontaktteil (21) in einer ersten Richtung (35) parallel zur ersten Kontaktfläche (18) verschiebbar ist.

8. Wickelmaschine (1) nach einem der Patentansprüche 1 bis 7, **dadurch gekennzeichnet, dass** der zweite Kontaktteil (22) in einer zweiten Richtung (36) parallel zur ersten Kontaktfläche (18) verschiebbar ist.

9. Wickelmaschine (1) nach einem der Patentansprüche 1 bis 8, **dadurch gekennzeichnet, dass** der dritte Kontaktteil (23) in einer dritten Richtung (37) verschiebbar ist, welche dritte Richtung (37) vorzugsweise normal auf die dritte Kontaktfläche (20) ist und/oder parallel zur zweiten Kontaktfläche (19).

10. Wickelmaschine (1) nach einem der Patentansprüche 1 bis 9, **dadurch gekennzeichnet, dass** die Führungseinrichtung (16) derart ausgebildet ist, dass der erste Winkel (α) zwischen der ersten Geraden (24) und der zweiten Geraden (25) und/oder der zweite Winkel (β) zwischen der zweiten Geraden (25) und der dritten Geraden (26) und/oder der dritte Winkel (γ) zwischen der dritten Geraden (26) und der ersten Geraden (24) vorgebbar veränderbar ist.

11. Wickelmaschine (1) nach Patentanspruch 10, **dadurch gekennzeichnet, dass** das dritte Kontaktteil (23) zum vorgebbaren Einstellen des zweiten Winkels (β) und des dritten Winkels (γ) schwenkbar angeordnet ist.

12. Wickelmaschine (1) nach Patentanspruch 10 oder 11, **dadurch gekennzeichnet, dass** der erste Kontaktteil (21) und/oder der zweite Kontaktteil (22) und/oder der dritte Kontaktteil (23) austauschbar ist.

13. Wickelmaschine (1) nach einem der Patentansprüche 1 bis 12, **dadurch gekennzeichnet, dass** die Führungseinrichtung (16) - in der von der ersten Zuführrichtung (15) und der Spannmittel-Drehachse (6) gebildeten Ebene betrachtet - drehbeweglich gelagert ist.

14. Verfahren zur Herstellung einer Musiksaite (2), insbesondere mit einer Wickelmaschine (1) nach einem der Patentansprüche 1 bis 13,
wobei ein erstes Ende eines Saitenkerns (7) der Musiksaite (2) an einem ersten Spannmittel (4) befestigt wird, wobei ein zweites Ende des Saitenkerns (7) an einem zweiten Spannmittel (5) befestigt wird, wobei die Spannmittel (4, 5) um eine Spannmittel-Drehachse (6) rotiert werden,
wobei der Saitenkern (7) in einem vorgegebenen Abschnitt einer Führungseinrichtung (16) vorgegeben geführt wird,
wobei die Führungseinrichtung (16) ein erstes Kontaktteil (21) mit einer ersten Kontaktfläche (18), ein zweites Kontaktteil (22) mit einer zweiten Kontaktfläche (19) und ein drittes Kontaktteil (23) mit einer dritten Kontaktfläche (20) aufweist, dass eine, an der ersten Kontaktfläche (18) anliegende erste Gerade (24), eine, an der der zweite Kontaktfläche (19) anliegende zweite Gerade (25) und eine, an der dritten Kontaktfläche (20) anliegende dritte Gerade (26) ein Dreieck (27) ausbilden, welches den Saitenkern (7) umgibt,
wobei in einem Wickelvorgang mittels einer Zuführeinrichtung (11) wenigstens ein, mit einer vorgebbaren Zugkraft (14) gespanntes erstes Wickelelement (13) in einer ersten Zuführrichtung (15) dem Saitenkern (7) zugeführt wird,
wobei die Führungseinrichtung (16) zusammen mit der Zuführeinrichtung (11) parallel zu der Spannmittel-Drehachse (6) zwischen dem ersten Spannmittel (4) und dem zweiten Spannmittel (5) bewegt wird,
wobei zu jedem Zeitpunkt des Wickelvorgangs eine aktuelle Wickelstelle (17) ausgebildet wird, an der das erste Wickelelement (13) beginnt um den Saitenkern (7) gewickelt zu werden,
**dadurch gekennzeichnet, dass**
die aktuelle Wickelstelle (17) innerhalb der Führungseinrichtung 16 ausgebildet wird,
und dass das erste Wickelelement (13) durch eine spaltförmige Öffnung (31) zwischen dem ersten Kontaktteil (21) und dem dritten Kontaktteil (23) der Wickelstelle (17) zugeführt wird.

15. Verfahren nach Patentanspruch 14, **dadurch gekennzeichnet, dass** die Führungseinrichtung (16) mittels einer regelbaren Befestigungsvorrichtung (39) mit der Zuführeinrichtung (11) verbunden ist, und dass der jeweilige Normalabstand der Führungseinrichtung (16) zur Spannmitteldrehachse 6 kontinuierlich mit der regelbaren Befestigungsvorrichtung (39) geändert wird.
